# EUROPÄISCHE PATENTSCHRIFT

(11) **EP 2 478 189 B1**
(45) Veröffentlichungstag und Bekanntmachung des Hinweises auf die Patenterteilung: **06.11.2013**
(21) Anmeldenummer: 10745609.7
(22) Anmeldetag: 23.08.2010
(51) Int. Cl.: F01L 1/344

(54) **VORRICHTUNG ZUR VARIABLEN EINSTELLUNG DER STEUERZEITEN VON GASWECHSELVENTILEN EINER BRENNKRAFTMASCHINE**
VALVE OPENING TIME PHASING DEVICE FOR INTERNAL COMBUSTION ENGINE
DISPOSITIF DE DEPHASAGE D'OUVERTURE DE SOUPAPES POUR MOTEUR A COMBUSTION INTERNE

(30) Priorität: 18.09.2009 DE 102009042202
(43) Veröffentlichungstag der Anmeldung: 25.07.2012
(73) Patentinhaber: Schaeffler Technologies AG & Co. KG, 91074 Herzogenaurach (DE)
(72) Erfinder: PLATE, Jürgen, 91466 Gerhardshofen (DE); AUCHTER, Jochen, 91466 Gerhardshofen (DE); WITTHÖFT, Lutz, 91086 Aurachtal (DE)
(86) Internationale Anmeldenummer: PCT/EP2010/062212
(87) Internationale Veröffentlichungsnummer: WO 2011/032805

(56) Entgegenhaltungen:
- EP-A1- 0 806 550
- EP-A2- 1 607 590
- US-A1- 2009 133 652

## Beschreibung

### Gebiet der Erfindung

Die Erfindung betrifft eine Vorrichtung zur variablen Einstellung der Steuerzeiten von Gaswechselventilen einer Brennkraftmaschine mit einer hydraulischen Phasenstelleinrichtung und zumindest einem Volumenspeicher, wobei die Phasenstelleinrichtung in Antriebsverbindung mit einer Kurbelwelle und einer Nockenwelle bringbar ist und zumindest eine Frühverstellkammer und zumindest eine Spätverstellkammer aufweist, denen über Druckmittelleitungen Druckmittel zugeführt bzw. aus diesen abgeführt werden kann, wobei durch Druckmittelzufuhr zu der Frühverstellkammer bei gleichzeitigem Druckmittelabfluss von der Spätverstellkammer eine Phasenlage der Nockenwelle relativ zur Kurbelwelle in Richtung früher Steuerzeiten verstellt werden kann, wobei durch Druckmittelzufuhr zu der Spätverstellkammer bei gleichzeitigem Druckmittelabfluss von der Frühverstellkammer eine Phasenlage der Nockenwelle relativ zur Kurbelwelle in Richtung später Steuerzeiten verstellt werden kann, wobei dem oder den Volumenspeichern während des Betriebs der Brennkraftmaschine Druckmittel zugeführt werden kann.

### Hintergrund der Erfindung

In modernen Brennkraftmaschinen werden Vorrichtungen zur variablen Einstellung der Steuerzeiten von Gaswechselventilen eingesetzt, um die Phasenlage einer Nockenwelle relativ zu einer Kurbelwelle in einem definierten Winkelbereich, zwischen einer maximalen Früh- und einer maximalen Spätposition, variabel gestalten zu können. Zu diesem Zweck ist eine hydraulische Phasenstelleinrichtung der Vorrichtung in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein. Wesentliche Kennzahlen derartiger Vorrichtungen sind die Phasenverstellgeschwindigkeit und der Bedarf an Druckmittel. Um die Phasenlage den unterschiedlichen Fahrsituationen optimal anpassen zu können sind hohe Phasenverstellgeschwindigkeiten wünschenswert. Des Weiteren wird im Rahmen von Verbrauchssenkungsmaßnahmen ein immer geringerer Druckmittelbedarf gefordert, um die Druckmittelpumpe der Brennkraftmaschine kleiner auslegen zu können oder die Fördermenge bei Einsatz von geregelten Druckmittelpumpen senken zu können.

Eine derartige Vorrichtung ist beispielsweise aus der EP 0 806 550 A1 bekannt. Die Vorrichtung umfasst eine Phasenstelleinrichtung in Flügelzellenbauweise mit einem Antriebselement, welches in Antriebsverbindung mit der Kurbelwelle steht, und einem Abtriebselement, das drehfest mit der Nockenwelle verbunden ist. Innerhalb der Phasenstelleinrichtung sind mehrere Druckräume ausgebildet, wobei jeder der Druckräume mittels eines Flügels in zwei gegeneinander wirkende Druckkammern unterteilt wird. Durch Druckmittelzufuhr zu bzw. Druckmittelabfuhr von den Druckkammern werden die Flügel innerhalb der Druckräume verschoben, wodurch eine Änderung der Phasenlage zwischen dem Abtriebselements und dem Antriebselement erfolgt. Dabei wird das zur Phasenverstellung benötigte Druckmittel von einer Druckmittelpumpe der Brennkraftmaschine bereitgestellt und mittels eines Steuerventils selektiv zu den Früh- bzw. Spätverstellkammern geleitet. Das aus der Phasenstelleinrichtung ausfließende Druckmittel wird in ein Druckmittelreservoir, den Ölsumpf der Brennkraftmaschine, geleitet. Die Phasenverstellung erfolgt somit mittels des von der Druckmittelpumpe der Brennkraftmaschine bereitgestellten Systemdrucks.

Eine weitere Vorrichtung ist beispielsweise aus der US 5,107,804 A bekannt. In dieser Ausführungsform ist die Phasenstelleinrichtung ebenfalls in Flügelzellenbauart ausgebildet und mehrere Früh- bzw. Spätverstellkammer vorgesehen. Im Unterschied zu der EP 0 806 550 A1 erfolgt die Phasenverstellung nicht durch Druckmittelbeaufschlagung der Druckkammern durch eine Druckmittelpumpe, sondern es werden Wechselmomente ausgenutzt, die auf die Nockenwelle wirken. Die Wechselmomente werden durch das Abwälzen der Nocken auf den mit jeweils einer Ventilfeder vorgespannten Gaswechselventilen verursacht. Dabei wird die Rotationsbewegung der Nockenwelle während des Öffnens der Gaswechselventile gebremst und während des Schließens beschleunigt. Diese Wechselmomente werden auf die Phasenstelleinrichtung übertragen, so dass die Flügel periodisch in Richtung des Spät- und Frühanschlags mit einer Kraft beaufschlagt werden. Dadurch werden abwechselnd in den Frühverstellkammern und den Spätverstellkammern Druckspitzen erzeugt. Soll die Phasenlage konstant gehalten werden, so wird ein Abfließen von Druckmittel aus den Druckkammern verhindert. Im Falle einer Phasenverstellung in Richtung früherer Steuerzeiten wird ein Abfließen von Druckmittel aus den Frühverstellkammern verhindert, selbst in den Zeitpunkten, in denen in den Frühverstellkammern Druckspitzen erzeugt werden. Steigt auf Grund der Wechselmomente der Druck in den Spätverstellkammern an, so wird dieser Druck genutzt um Druckmittel aus den Spätverstellkammern unter dem Druck der generierten Druckspitze in die Frühverstellkammern zu leiten. Analog erfolg eine Phasenverstellung in Richtung späterer Steuerzeiten. Zusätzlich sind die Druckkammern mit einer Druckmittelpumpe verbunden, allerdings nur um Leckagen aus der Phasenstelleinrichtung auszugleichen. Die Phasenverstellung erfolgt somit durch das Umleiten von Druckmittel aus den zu entleerenden Druckkammern in die zu befüllenden Druckkammern unter dem Druck der generierten Druckspitze.

Eine weitere Vorrichtung ist aus der US 2009/0133652 A1 bekannt. In dieser Ausführungsform erfolgt eine Phasenverstellung bei geringen Wechselmomenten, analog zu der Vorrichtung aus der EP 0 806 550 A1, durch Druckbeaufschlagung der Frühverstellkammern oder der Spätverstellkammern durch eine Druckmittelpumpe, bei gleichzeitigem Druckmittelabfluss von den anderen Druckkammern zu dem Ölsumpf der Brennkraftmaschine. Bei hohen Wechselmomenten werden, analog zu der Vorrichtung aus der US 5,107,804 A, diese genutzt, um das Druckmittel unter hohem Druck aus den Frühverstellkammern (Spätverstellkammern) in die Spätverstellkammern (Frühverstellkammern) zu leiten. Dabei wird das aus den Druckkammern ausgestoßene Druckmittel zu einem Steuerventil zurückgeführt, das die Druckmittelzufuhr zu bzw. den Druckmittelabfluss von den Druckkammern steuert. Dieses Druckmittel gelangt über Rückschlagventile innerhalb des Steuerventils zu dem Zulaufanschluss, der mit der Druckmittelpumpe verbunden ist, wobei ein Teil des Druckmittels in das Druckmittelreservoir der Brennkraftmaschine ausgestoßen wird.

Der Dokument EP1607590 A1 offenbart eine Brennkraftmaschine mit einer hydraulischen Vorrichtung (1) zur Drehwinkelverstellung einer Nockenwelle gegenüber einer Kurbelwelle mit einem Rotor mit daran angeordneten Flügeln und einem drehfest mit einem Antriebsrad verbundenen Stator. Der Rotor und der Stator bilden untereinander Druckkammern, welche über ein Hydraulikflüssigkeitssystem mit Hydraulikflüssigkeit befüllbar sind, wobei im Hydraulikflüssigkeitssystem ein Volumenspeicher angeordnet ist. Diese Volumenspeicher liegt deshalb die Aufgabe zugrunde, in einem Hydraulikflüssigkeitskreislauf mit einer Vorrichtung zur Drehwinkelverstellung versehenen Brennkraftmaschine Druckschwankungen weitest möglich zu reduzieren und damit insbesondere Druckspitzen zu eliminieren.

### Aufgabe der Erfindung

Der Erfindung liegt die Aufgabe zugrunde eine Vorrichtung zur variablen Einstellung der Steuerzeiten von Gaswechselventilen einer Brennkraftmaschine zu schaffen, wobei deren Phasenverstellgeschwindigkeit erhöht werden soll.

### Lösung der Aufgabe

Die Aufgabe wird erfindungsgemäß dadurch gelöst, dass zusätzlich zumindest zwei Druckmittelkanäle vorgesehen sind, wobei der erste Druckmittelkanal einerseits in einen der Volumenspeicher mündet und andererseits mit der Frühverstellkammer kommuniziert, wobei der zweite Druckmittelkanal einerseits in einen der Volumenspeicher mündet und andererseits mit der Spätverstellkammer kommuniziert und wobei jedem der Druckmittelkanäle ein Rückschlagventil zugeordnet ist, das einen Druckmittelfluss von der jeweiligen Druckkammer zu dem Volumenspeicher unterbindet und einen umgekehrten Druckmittelfluss zulassen kann.

Die Vorrichtung weist eine hydraulische Phasenstelleinrichtung auf, die zumindest zwei gegeneinander wirkende Druckkammern, zumindest eine Frühverstellkammer und zumindest ein Spätverstellkammer, aufweist. Dabei ist die Erfindung auf jede Art von hydraulische Phasenstelleinrichtung anwendbar, beispielsweise Vorrichtungen in Flügelzellenbauart, wie in der EP 0 806 550 A1 offenbart, als Axialkolbenversteller, wie beispielsweise in der DE 42 18 078 C1 offenbart, oder als Schwenkhebelversteller, wie beispielsweise in der US 4,903,650 A offenbart.
Die Phasenstelleinrichtung weist zumindest ein Antriebselement und ein Abtriebselement auf, wobei das Antriebselement mit einer Kurbelwelle der Brennkraftmaschine in Antriebsverbindung steht, beispielsweise über einen Ketten-, Riemen- oder Zahnradtrieb. Das Abtriebselement steht in Antriebsverbindung mit der Nockenwelle. Dies kann beispielsweise ebenfalls durch einen Ketten-, Riemen- oder Zahnradtrieb oder eine drehfeste Verbindung zwischen Nockenwelle und Abtriebselement realisiert sein.
Mittels Druckmittelleitung wird den Druckkammern zugeführt bzw. aus diesen abgeführt. Das Druckmittel kann beispielsweise von einer Druckmittelpumpe der Brennkraftmaschine bereitgestellt werden und das aus den Druckkammern abzuführende Druckmittel kann in ein Druckmittelreservoir, beispielsweise den Ölsumpf der Brennkraftmaschine, geleitet werden. Somit kann die Phasenlage der Vorrichtung selbst bei geringen Wechselmomenten variabel eingestellt werden.
Die Vorrichtung weist darüber hinaus einen oder mehrere Volumenspeicher zur Aufnahme von Druckmittel auf. Das Druckmittel kann drucklos oder unter Druck in dem oder den Volumenspeichern gespeichert werden. Während des Betriebs der Brennkraftmaschine wird dem oder den Volumenspeichern das Druckmittel zugeführt.
Zusätzlich zu den Druckmittelleitungen, die die Druckkammern mit der Druckmittelpumpe und dem Druckmittelreservoir verbinden, sind zumindest zwei Druckmittelkanäle vorgesehen, die den oder die Volumenspeicher mit den Druckkammern verbinden. Dabei mündet ein Ende jedes Druckmittelkanals in einen der Volumenspeicher, wobei das andere Ende der ersten Druckmittelkanals mit der oder den Frühverstellkammern und das andere Ende des zweiten Druckmittelkanals mit der oder den Spätverstellkammern kommunizieren. Dabei kommuniziert der erste Druckmittelkanal ausschließlich mit der oder den Frühverstellkammern und nicht mit den Spätverstellkammern. Analog kommuniziert der zweite Druckmittelkanal ausschließlich mit der oder den Spätverstellkammern und nicht mit den Frühverstellkammern.
Denkbar sind beispielsweise Ausführungsformen mit nur einem Volumenspeicher, der über die Druckmittelkanäle mit sämtlichen Druckkammern kommuniziert. Ebenso denkbar sind Ausführungsformen, in denen mehrere Volumenspeicher vorgesehen sind. Dabei kann beispielsweise ein Teil der Volumenspeicher ausschließlich mit den Frühverstellkammern kommunizieren, während ein anderer Teil der Volumenspeicher ausschließlich mit den Spätverstellkammern kommuniziert. Ebenfalls denkbar ist, dass jedem Volumenspeicher zwei Druckkammern, beispielsweise eine Frühverstellkammer und eine Spätverstellkammer, zugeordnet sind, mit dem der jeweilige Volumenspeicher über die Druckmittelkanäle kommuniziert.
Neben den Ausführungsformen, in denen zwei Druckmittelkanäle vorgesehen sind, wobei der erste / zweite Druckmittelkanal mit sämtlichen Früh- / Spätverstellkammer kommuniziert, können mehrere Druckmittelkanäle vorgesehen sein, beispielsweise ein Druckmittelkanal pro Druckkammer. Alternativ kann vorgesehen sein, dass eine erste (Früh-) Spätverstellkammer über einen Druckmittelkanal mit einem Volumenspeicher kommuniziert und den anderen (Früh-) Spätverstellkammern Druckmittel über die erste (Früh-) Spätverstellkammer aus dem Volumenspeicher zugeführt wird.
Jedem der Druckmittelkanäle ist ein Rückschlagventil zugeordnet, wobei jedes der Rückschlagventile einen Druckmittelfluss von der zugeordneten Druckkammer zu dem Volumenspeicher unterbindet und einen umgekehrten Druckmittelfluss, bei geeigneter Druckdifferenz stromaufwärts und stromabwärts des Rückschlagventils, zulässt. Die Rückschlagventile können beispielsweise innerhalb des Druckmittelkanals angeordnet und beispielsweise als Kugel- oder Plattenrückschlagventil ausgebildet sein. Ebenso denkbar sind Ausführungsformen, in denen ein Federblech mit einem Mündungsbereich des zugeordneten Druckmittelkanals in der Art eines Rückschlagventils zusammenarbeitet. Der Volumenspeicher kann über eine oder mehrere Druckmittelleitungen mit einem Druckmittelreservoir der Brennkraftmaschine kommunizieren oder verbindbar sein.
Die Phasenlage der Nockenwelle relativ zu der Kurbelwelle kann mit dieser Vorrichtung zum Einen durch den durch die Druckmittelpumpe der Brennkraftmaschine bereitgestellten Systemdruck variiert bzw. gehalten werden. Zum Anderen können die auf die Nockenwelle wirkenden Wechselmomente ausgenutzt werden um eine Phasenverstellung herbeizuführen. Dabei wird der gegen die Verstellrichtung wirkende Anteil des Wechselmomentes abgefangen und der in Verstellrichtung wirkende Anteil ausgenutzt um die Phasenverstellgeschwindigkeit zu erhöhen. Der Betrag des Anteils des Wechselmomentes, der zur Phasenverstellung genutzt werden soll, steigt in Abhängigkeit von der Drehwinkellage der Nockenwelle kontinuierlich von 0 bis zu einem Maximalwert und fällt auf 0 zurück. Dabei wird das Abtriebselement relativ zu dem Antriebselement in Richtung der Soll-Phasenlage verdreht. Dadurch steigt zum Einen in den zu entleerenden Druckkammern der Druck rapide an, wodurch die Entleerung der Druckkammern beschleunigt wird. Zum Anderen steigt der Druckmittelbedarf der zu befüllenden Druckkammern im gleichen Maß an. Bei kleinem wirkenden Moment kann der Druckmittelbedarf der zu befüllenden Druckkammern von der Druckmittelpumpe geliefert werden. In diesem Fall kann vorgesehen sein, dass das aus den zu entleerenden Druckkammern abfließende Druckmittel den oder die Volumenspeicher befüllt. Mit steigendem Moment wächst der Druckmittelbedarf der zu befüllenden Druckkammern, was dazu führen kann, dass der von der Druckmittelpumpe gelieferte Volumenstrom nicht ausreicht um die zu befüllenden Druckkammern vollständig zu befüllen. Somit entsteht in den zu befüllenden Druckkammern ein Unterdruck, der sich in konventionellen Vorrichtungen bremsend auf die Verstellgeschwindigkeit auswirkt. Durch den oder die vorgesehenen Druckspeicher und die Druckmittelkanäle kann in der erfindungsgemäßen Vorrichtung das in dem oder den Volumenspeichern gespeicherte Druckmittel in diesen Phasen genutzt werden um die Druckkammern zu befüllen. Durch die Druckdifferenz zwischen den Druckkammern und dem oder den Volumenspeichern öffnen die Rückschlagventile in den Druckmittelkanälen zu den zu befüllenden Druckkammern, so dass Druckmittel in diese gelangen kann. Durch das zusätzliche Druckmittelvolumen, welches in dem bzw. den Volumenspeichern bereitgestellt und während dieser Phasen den zu befüllenden Druckkammern zugeführt wird, kann die Phasenverstellgeschwindigkeit im Vergleich zu Vorrichtungen, die ausschließlich durch den von der Druckmittelpumpe bereitgestellten Systemdruck betrieben werden, erheblich erhöht werden.
In Vorrichtungen, in denen die Wechselmomente ausgenutzt werden um die Phasenlage der Nockenwelle relativ zur Kurbelwelle zu verstellen, wird das Druckmittel, welches aus den zu entleerenden Druckkammern ausgestoßen wird, direkt und unter hohem Druck zu den zu befüllenden Druckkammern geleitet. Dabei erreicht nur ein Teil des aus den Druckkammern ausgestoßenen Druckmittelvolumens die zu befüllenden Druckkammern. Ein weiterer Teil geht auf Grund von Leckage verloren. In einigen Ausführungsform entstehen auch dadurch Verluste, dass das Druckmittel in ein Steuerventil zurückgeleitet wird, wobei ein Teil des Druckmittels in ein Druckmittelreservoir der Brennkraftmaschine ausgestoßen wird und somit nicht mehr zu den zu befüllenden Druckkammern gelangen kann.
Somit steht in diesen Ausführungsformen nicht ausreichend Druckmittel zur Befüllung der expandierenden Druckkammern zur Verfügung, so dass in diesen Druckkammern wiederum ein Unterdruck auftritt, der sich negativ auf die Phasenverstellgeschwindigkeit auswirkt. Bei geeigneter Auslegung der Volumenspeicher der vorgeschlagenen Vorrichtung wird dieser Verlust durch das in dem oder den Volumenspeichern bereitgestellte Druckmittelvolumen kompensiert und somit die Phasenverstellgeschwindigkeit erhöht. Darüber hinaus wird das Druckmittel bei hohen Wechselmomenten nicht unter dem durch diese generierten hohen Druck in die Druckkammern geleitet. Vielmehr wird der in den zu befüllenden Druckkammern auftretende Unterdruck ausgenutzt um das Druckmittel von dem oder den Volumenspeichern in die Druckkammern zuleiten. Somit entstehen keine sprunghaften Phasenveränderungen, wodurch die Regelbarkeit der Vorrichtung erhalten bleibt.

In einer vorteilhaften Weiterbildung der Erfindung ist vorgesehen, dass der Volumenspeicher innerhalb der Phasenstelleinrichtung angeordnet ist. Somit befindet das gespeicherte Druckmittel in örtlicher Nähe zu den Druckkammern. Somit werden Druckmittelverluste zwischen Volumenspeicher und Druckkammern gesenkt und das Ansprechverhalten der Vorrichtung verbessert.
Dabei kann vorgesehen, dass der Volumenspeicher über eine oder mehrere Druckmittelleitungen mit einem Druckmittelreservoir verbindbar ist, wobei der Mündungsbereich der Druckmittelkanäle in den Volumenspeicher mit größerem Abstand zur Drehachse der Phasenstelleinrichtung angeordnet ist, als der Mündungsbereich der Druckmittelleitungen in den Volumenspeicher. Somit ist gewährleistet, dass überschüssiges Druckmittel aus dem Volumenspeicher zum Druckmittelreservoir der Brennkraftmaschine abtransportiert werden kann. Da die Phasenstelleinrichtung um ihre Drehachse rotiert ist auf Grund der Fliehkraft sichergestellt, dass trotzdem an den Mündungsbereichen der Druckmittelkanäle in den oder die Volumenspeicher Druckmittel zum Weitertransport zu den Druckkammern ansteht.
In dem Fall, dass der oder die Volumenspeicher mit einem Druckmittelreservoir kommunizieren oder verbunden sind, kann vorgesehen sein, dass der oder den Druckmittelleitungen, die den Volumenspeicher mit dem Druckmittelreservoir verbinden, ein Rückschlagventil zugeordnet ist, das einen Druckmittelfluss von dem Druckmittelreservoir zu dem Volumenspeicher unterbindet und einen umgekehrten Druckmittelfluss zulassen kann. Wird auf dieses Rückschlagventil verzichtet, herrscht in den Volumenspeichern der Druck des Druckmittelreservoirs, in der Regel atmosphärischer Druck. Durch das Rückschlagventil kann das Druckniveau des gespeicherten Druckmittels angehoben, wodurch die Unterstützung der Phasenverstellung durch den oder die Volumenspeicher bereits bei kleineren Wechselmomenten startet.
Dem oder den Volumenspeichern kann Druckmittel direkt von einer Druckmittelpumpe zugeführt werden. In diesem Fall kann beispielsweise eine Druckmittelleitung direkt aus der Motorölgalerie abzweigen und unter Umgehung der Druckkammern in den Volumenspeicher münden. Beispielsweise kann das Druckmittel über ein Steuerventil, welches den Druckmittelstrom zu und von den Druckkammern steuert, zu dem oder den Volumenspeichern gelangen. Somit ist sichergestellt, dass der Volumenspeicher zu jeder Zeit ausreichend mit Druckmittel versorgt ist. Alternativ kann dem Volumenspeicher Druckmittel aus den Druckkammern zugeführt werden. Bei jeder Phasenverstellung expandiert eine Gruppe von Druckkammern auf Kosten der anderen Druckkammern. Das aus den anderen Druckkammern abfließende Druckmittel kann dem oder den Volumenspeichern zugeführt und wiederverwendet werden, wodurch der Förderstrom der Druckmittelpumpe abgesenkt werden kann. Das aus den Druckkammern ausgestoßene Druckmittel kann beispielsweise über ein Steuerventil, welches die Druckmittelströme von und zu den Druckkammern steuert, zu dem oder den Volumenspeicher geleitet werden.

In einer Weiterbildung der Erfindung ist vorgesehen, dass die Vorrichtung ein Steuerventil aufweist, mittels dem die Druckmittelzufuhr von einer Druckmittelpumpe zu den Druckkammern und die Druckmittelabfuhr aus den Druckkammern gesteuert werden kann.
In einer Konkretisierung der Erfindung ist vorgesehen, dass das Steuerventil einen Zulaufanschluss, einen ersten und einen zweiten Arbeitsanschluss und zumindest einen ersten Volumenspeicheranschluss aufweist, wobei eine erste Druckmittelleitung vorgesehen ist, die einerseits mit dem ersten Arbeitsanschluss kommuniziert und andererseits in die Frühverstellkammer mündet, wobei eine zweite Druckmittelleitung vorgesehen ist, die einerseits mit dem zweiten Arbeitsanschluss kommuniziert und andererseits in die Spätverstellkammer mündet, wobei eine dritte Druckmittelleitung vorgesehen ist, die einerseits mit dem Zulaufanschluss und andererseits mit einer Druckmittelpumpe kommuniziert, wobei zumindest eine vierte Druckmittelleitung vorgesehen ist, die einerseits mit dem Volumenspeicheranschluss kommuniziert und andererseits in den Volumenspeicher mündet und wobei mittels des Steuerventils eine Verbindung zwischen dem Zulaufanschluss und dem ersten bzw. dem zweiten Arbeitsanschluss und eine Verbindung zwischen dem Volumenspeicheranschluss und dem anderen Arbeitsanschluss hergestellt werden kann.
In einer alternativen Ausführungsform ist vorgesehen, dass das Steuerventil einen Zulaufanschluss, einen ersten und einen zweiten Arbeitsanschluss, zwei Volumenspeicheranschlüsse und einen Ablaufanschluss aufweist, wobei eine erste Druckmittelleitung vorgesehen ist, die einerseits mit dem ersten Arbeitsanschluss kommuniziert und andererseits in die Frühverstellkammer mündet, wobei eine zweite Druckmittelleitung vorgesehen ist, die einerseits mit dem zweiten Arbeitsanschluss kommuniziert und andererseits in die Spätverstellkammer mündet, wobei eine dritte Druckmittelleitung vorgesehen ist, die einerseits mit dem Zulaufanschluss und andererseits mit einer Druckmittelpumpe kommuniziert, wobei zwei vierte Druckmittelleitungen vorgesehen sind, die einerseits in den Volumenspeicher münden und andererseits mit jeweils einem der Volumenspeicheranschlüsse kommunizieren, wobei eine fünfte Druckmittelleitung vorgesehen, die einerseits mit dem Ablaufanschluss und andererseits mit einem Druckmittelreservoir kommuniziert, wobei mittels des Steuerventils eine Verbindung zwischen dem Zulaufanschluss und dem ersten bzw. dem zweiten Arbeitsanschluss, eine Verbindung zwischen einem der Volumenspeicheranschlüsse und dem anderen Arbeitsanschluss und eine Verbindung zwischen dem anderen Volumenspeicheranschluss und dem Ablaufanschluss hergestellt werden kann.

Somit werden die Druckmittelflüsse zu den zu befüllenden Druckkammern und die Druckmittelabflüsse von den zu entleerenden Druckkammern über ein Steuerventil gesteuert, welches gleichzeitig die Befüllung des oder der Volumenspeicher aus den zu entleerenden Druckkammern steuert. Die Druckmittelströme werden über Steuerkanten innerhalb des Steuerventils geleitet und können durch die Auslegung der zwischen den Steuerkanten vorhandenen Durchflussflächen beeinflusst werden. Somit kann die Vorrichtung sowohl in einem Modus, in dem die Phasenverstellung durch den von der Druckmittelpumpe generierten Systemdruck erfolgt, als auch in einem Modus in dem das Wechselmoment zur Phasenverstellung genutzt wird, arbeiten. Dabei erfolgt der Wechsel von dem einen in den anderen Modus automatisch dadurch, dass das Fördervolumen der Druckmittelpumpe den Druckmittelbedarf der zu befüllenden Druckkammern nicht mehr bzw. wieder deckt. Des Weiteren kann die Phasenverstellung mittels einer Ablaufsteuerung geregelt werden, d.h. die Verstellgeschwindigkeit wird durch die Menge des aus den Druckkammern ablaufenden Druckmittels und nicht durch die Menge des den zu befüllenden Druckkammern zulaufenden Druckmittels bestimmt. Dies kann in einfacher Weise dadurch realisiert werden, dass eine Durchflussfläche von den Druckkammern zu dem oder den Volumenspeichern bzw. dem Druckmittelreservoir stets kleiner als eine Durchflussfläche von der Druckmittelpumpe zu den Druckkammern ausgelegt ist. Dadurch wird vermieden, dass Luft in die Druckkammern gesaugt wird. Darüber hinaus steigt der Druckmittelfluss zu und von den Druckkammern in Abhängigkeit eines Steuerparameters des Steuerventils nicht sprunghaft an, so dass eine einfache und stabile Regelung der Vorrichtung gewährleistet ist.

Die Druckmittelkanäle, die den oder die Volumenspeicher mit den Druckkammern verbinden können beispielsweise direkt in die entsprechenden Druckkammern münden oder in die Druckmittelleitungen, die die Arbeitsanschlüsse des Steuerventils mit den Druckkammern verbinden.

### Kurze Beschreibung der Zeichnungen

Weitere Merkmale der Erfindung ergeben sich aus der nachfolgenden Beschreibung und aus den Zeichnungen in denen Ausführungsbeispiele der Erfindung vereinfacht dargestellt sind. Es zeigen:
- Figur 1: nur sehr schematisch eine Brennkraftmaschine,
- Figur 2: eine erste Ausführungsform einer erfindungsgemäßen Vorrichtung im Längsschnitt,
- Figur 3: einen Draufsicht auf die Phasenstelleinrichtung aus Figur 2 ent-lang des Pfeils III,
- Figur 4: eine schematische Darstellung der Vorrichtung aus Figur 2,
- Figur 5, 6: jeweils eine vergrößerte Darstellung der Einzelheit Z aus Figur 2,
- Figur 7, 8: eine zweite Ausführungsform einer erfindungsgemäßen Vorrich-tung analog der Darstellung der Figuren 5, 6,
- Figur 9: eine schematische Darstellung einer dritten erfindungsgemäßen Vorrichtung analog der Darstellung der Figur 4,
- Figur 10, 11: eine Darstellung der dritten Ausführungsform einer Vorrichtung analog der Darstellung der Figuren 5, 6.

### Ausführliche Beschreibung der Zeichnungen

In Figur 1 ist eine Brennkraftmaschine 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei eine erste und eine zweite Vorrichtung 11 zur variablen Einstellung der Steuerzeiten von Gaswechselventilen 9,10 einer Brennkraftmaschine 1 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9 bzw. ein oder mehrere Auslassgaswechselventile 10. Ebenso kann vorgesehen sein nur eine der Nockenwellen 6, 7 mit einer Vorrichtung 11 auszustatten, oder nur eine Nockenwelle 6, 7 vorzusehen, welche mit einer Vorrichtung 11 versehen ist.

Figur 2 zeigt eine erste Ausführungsform einer erfindungsgemäßen Vorrichtung 11 im Längsschnitt. Figur 3 zeigt eine Draufsicht auf eine Phasenstelleinrichtung 12 der Vorrichtung 11, wobei der in der Sichtlinie angeordnete Seitendeckel 17 weggelassen wurde.
Die Vorrichtung 11 weist eine Phasenstelleinrichtung 12 und ein Steuerventil 13 auf. Die Phasenstelleinrichtung 12 weist ein Antriebselement 15 und ein Abtriebselement 16 auf. An einer äußeren Mantelfläche des Antriebselements 15 ist ein Kettenrad 14 angeordnet, mittels welchem über einen nicht dargestellten Kettentrieb Drehmoment von der Kurbelwelle 2 auf das Antriebselement 15 übertragen werden kann. An den axialen Seitenflächen des Antriebselements 15 ist jeweils ein Seitendeckel 17 drehfest befestigt.
Das Abtriebselement 16 ist in Form eines Flügelrades ausgeführt und weist ein im Wesentlichen zylindrisch ausgeführtes Nabenelement 18 auf, von dessen äußerer zylindrischer Mantelfläche sich in der dargestellten Ausführungsform zwei Flügel 19 in radialer Richtung nach außen erstrecken und einteilig mit dem Nabenelement 18 ausgebildet sind. Eine zentrale Durchgangsöffnung des Abtriebselements 16 wird von einer hohl ausgebildeten Nockenwelle 6, 7 durchgriffen, wobei das Abtriebselement 16 mittels eines Presssitzes mit der Nockenwelle 6, 7 drehfest verbunden ist.

Ausgehend von einer Umfangswand 20 des Antriebselements 15 erstrecken sich vier Vorsprünge 21 radial nach innen. In der dargestellten Ausführungsform sind die Vorsprünge 21 einteilig mit der Umfangswand 20 ausgebildet. Das Antriebselement 15 ist mittels radial innen liegender Umfangswände der Vorsprünge 21 relativ zu dem Abtriebselement 16 drehbar auf diesem gelagert.

Innerhalb der Phasenstelleinrichtung 12 ist zwischen jeweils zwei in Umfangsrichtung benachbarten Vorsprüngen 21 ein Druckmittelraum 22 ausgebildet. Jeder der Druckmittelräume 22 wird in Umfangsrichtung von gegenüberliegenden, im Wesentlichen radial verlaufenden Begrenzungswänden 23 benachbarter Vorsprünge 21, in axialer Richtung von den Seitendeckeln 17, radial nach innen von dem Nabenelement 18 und radial nach außen von der Umfangswand 20 begrenzt. In zwei der vier Druckmittelräume 22 ragt jeweils ein Flügel 19, wobei die Flügel 19 derart ausgebildet sind, dass diese sowohl an den Seitendeckeln 17, als auch an der Umfangswand 20 anliegen. Jeder Flügel 19 teilt somit den jeweiligen Druckmittelraum 22 in zwei gegeneinander wirkende Druckkammern 24, 25, eine Frühverstellkammer 24 und eine Spätverstellkammer 25. Die anderen beiden Druckmittelräume 22, die nicht von einem Flügel 19 in Druckkammern 24, 25 unterteilt werden, dienen als Volumenspeicher 31. Jede der Druckkammern 24, 25 kommuniziert über einen, in den Vorsprüngen 21 ausgebildeten Druckmittelkanal 32a, b mit einem der Volumenspeicher 31. Dabei verbindet jeweils ein erster Druckmittelkanal 32a einen Volumenspeicher 31 mit einer Frühverstellkammer 24 und jeweils ein zweiter Druckmittelkanal 32b einen Volumenspeicher 31 mit einer Spätverstellkammer 25. Jedem Druckmittelkanal 32a, b ist ein erstes Rückschlagventil 33 zugeordnet, welches einen Druckmittelfluss von der jeweiligen Druckkammer 24, 25 zu dem jeweiligen Volumenspeicher 31 unterbindet und einen Druckmittelfluss von dem Volumenspeicher 31 zu der jeweiligen Druckkammer 24, 25 zulässt, sobald eine definierte Druckdifferenz zwischen der Druckkammer 24, 25 und dem Volumenspeicher 31 vorherrscht. Die ersten Rückschlagventile 33 können beispielsweise innerhalb der Druckmittelkanäle 32a, b angeordnet und als Kugelrückschlagventile ausgebildet sein.

Das Abtriebselement 16 ist in dem Antriebselement 15 aufgenommen und innerhalb eines definierten Winkelbreichs drehbar zu diesem gelagert. Der Winkelbereich wird in einer Drehrichtung des Abtriebselements 16 dadurch begrenzt, dass die Flügel 19 an je einer korrespondierenden Begrenzungswand 23 (Frühanschlag 23a) der zugeordneten Druckmittelräume 22 zum Anliegen kommen. Analog wird der Winkelbereich in der anderen Drehrichtung dadurch begrenzt, dass die Flügel 19 an den anderen Begrenzungswänden 23 der zugeordneten Druckmittelräume 22, die als Spätanschlag 23b dienen, zum Anliegen kommen.

Durch Druckbeaufschlagung der Frühverstellkammern 24 bei gleichzeitigem Abfluss von Druckmittel aus den Spätverstellkammern 25 kann die Phasenlage des Abtriebselements 16 relativ zu dem Antriebselement 15 in Richtung früherer Steuerzeiten verstellt werden. In diesem Fall wird das Abtriebselement 16 in Drehrichtung der Vorrichtung 11, gekennzeichnet durch den Pfeil 29, gegenüber dem Antriebselement 15 verdreht.
Durch Druckbeaufschlagung der Spätverstellkammern 25 bei gleichzeitigem Abfluss von Druckmittel aus den Frühverstellkammern 24 kann die Phasenlage des Abtriebselements 16 relativ zu dem Antriebselement 15 in Richtung späterer Steuerzeiten verstellt werden. In diesem Fall wird das Abtriebselement 16 entgegen der Drehrichtung 29 der Vorrichtung 11 gegenüber dem Antriebselement 15 verdreht.
Durch Druckbeaufschlagung beider Gruppen von Druckkammern 24, 25 kann die Phasenlage konstant gehalten werden. Alternativ kann vorgesehen sein, keine der Druckkammern 24, 25 während Phasen konstanter Phasenlage mit Druckmittel zu beaufschlagen. Als hydraulisches Druckmittel wird üblicherweise das Schmieröl der Brennkraftmaschine 1 verwendet.

Die Druckmittelzufuhr zu bzw. Druckmittelabfuhr von den Druckkammern 24, 25 erfolgt über einen Hydraulikkreislauf, der in Figur 4 dargestellt ist und mittels des Steuerventils 13 geregelt wird. Das Steuerventil 13 weist einen Zulaufanschluss P, einen Volumenspeicheranschluss V₁ und zwei Arbeitsanschlüsse A, B auf. Der Hydraulikkreislauf weist fünf Druckmittelleitungen 26a, b, p, v, t. Die erste Druckmittelleitung 26a kommuniziert einerseits mit dem ersten Arbeitsanschluss A und mündet andererseits in die Frühverstellkammern 24. Die zweite Druckmittelleitung 26b kommuniziert einerseits mit dem zweiten Arbeitsanschluss B und mündet andererseits in die Spätverstellkammern 25. Die dritte Druckmittelleitung 26p verbindet eine Druckmittelpumpe 27 mit dem Zulaufanschluss P, wobei ein zweites Rückschlagventil 34 einen Druckmittelfluss von dem Steuerventil 13 zu der Druckmittelpumpe 27 unterbindet und einen umgekehrten Druckmittelfluss zulassen kann. Die vierte Druckmittelleitung 26v kommuniziert einerseits mit dem Volumenspeicheranschluss V₁ und mündet andererseits in die Volumenspeicher 31. Die fünfte Druckmittelleitung 26t mündet einerseits in den Volumenspeichern 31 und andererseits in ein Druckmittelreservoir 28, beispielsweise einen Ölsumpf der Brennkraftmaschine 1. Dabei kann die fünfte Druckmittelleitung direkt das Druckmittelreservoir 28 münden (durchgezogene Linie in Figur 4) oder unter Zwischenschaltung eines dritten Rückschlagventils 50 (gestrichelte Linie in Figur 4).
Das Steuerventil 13 kann drei Steuerstellungen S1-S3 einnehmen. In der ersten Steuerstellung S1 ist der Zulaufanschluss P mit dem ersten Arbeitsanschluss A und der zweite Arbeitsanschluss B mit dem Volumenspeicheranschluss V₁ verbunden. In der zweiten Steuerstellung S2 besteht keine Verbindung zwischen den Arbeitsanschlüssen A, B auf der einen Seite und dem Zulaufanschluss P und dem Volumenspeicheranschluss V₁ auf der anderen Seite. In der dritten Steuerstellung S3 ist der Zulaufanschluss P mit dem zweiten Arbeitsanschluss B und der erste Arbeitsanschluss A mit dem Volumenspeicheranschluss V₁ verbunden.

Während des Betriebs der Brennkraftmaschine 1 rotiert die Nockenwelle 6, 7 um deren Längsachse. Dabei wird jedes Gaswechselventil 9, 10 mittels eines Nockens 8 periodisch gegen die Kraft einer Ventilfeder 30 (Figur 1) geöffnet und wieder geschlossen. Während der Öffnungsphase des Gaswechselventils 9, 10 (auflaufender Nocken 8) wirkt auf die Nockenwelle 6, 7 ein bremsendes Drehmoment, welches dem Vektorprodukt der Kraft der Ventilfeder 30 mit dem Hebelarm des Nockens 8 entspricht. Während des Schließens des Gaswechselventils 9, 10 (ablaufender Nocken) wirkt auf die Nockenwelle 6, 7 ein beschleunigendes Drehmoment, welches dem Vektorprodukt der Kraft der Ventilfeder 30 mit dem Hebelarm des Nockens 8 entspricht. Somit wirkt auf die Nockenwelle 6, 7 ein periodisches Wechselmoment. Das Wechselmoment bewirkt, dass bei auflaufendem Nocken 8 die Flügel 19 entgegen der Drehrichtung 29 der Phasenstelleinrichtung 12 gedrängt werden. Dadurch wird der Druck in den Frühverstellkammern 24 erhöht und der Druck in den Spätverstellkammern 25 abgesenkt. Bei ablaufendem Nocken 8 werden die Flügel 19 in Drehrichtung 29 der Phasenstelleinrichtung 12 gedrängt, wodurch der Druck in den Frühverstellkammern 24 sinkt und der Druck in den Spätverstellkammern 25 steigt.

Während des Betriebs der Brennkraftmaschine 1 können nun zwei Zustände auftreten. In einem ersten Betriebszustand übersteigt der von der Druckmittelpumpe 27 erzeugte Systemdruck innerhalb des Hydraulikkreislaufs den Druck, der in den Druckkammern 24, 25 durch die auf die Nockenwelle 6, 7 wirkenden Wechselmomente erzeugt wird. In einem zweiten Betriebszustand übersteigen die in den Druckkammern 24, 25 durch die Wechselmomente erzeugten Druckspitzen den von der Druckmittelpumpe 27 bereitgestellten Systemdruck.

Wird eine Phasenverstellung in Richtung früherer Steuerzeiten angefordert, so nimmt das Steuerventil 13 die erste Steuerstellung S1 ein. In Betriebsphasen, in denen der von der Druckmittelpumpe 27 geförderte Betriebdruck das durch das Wechselmoment in den Druckkammern 24, 25 generierte Druckniveau übersteigt, gelangt das von der Druckmittelpumpe 27 gefördertes Druckmittel über die dritte Druckmittelleitung 26p, den Zulaufanschluss P, den ersten Arbeitsanschluss A und die erste Druckmittelleitung 26a zu den Frühverstellkammern 24. Dadurch werden die Flügel 19 innerhalb der jeweiligen Druckmittelräume 22 in Drehrichtung 29 der Phasenstelleinrichtung 12 verschoben. Gleichzeitig wird Druckmittel aus den Spätverstellkammern 25 über die zweite Druckmittelleitung 26b, den zweiten Arbeitsanschluss B, den Volumenspeicheranschluss V₁ und die vierte Druckmittelleitung 26v in die Volumenspeicher 31 gedrängt. Somit nimmt das Volumen der 31 gedrängt. Somit nimmt das Volumen der Frühverstellkammern 24 auf Kosten der Spätverstellkammern 25 zu und die Flügel 19 werden in Drehrichtung 29 der Phasenstelleinrichtung 12 verschoben. Dadurch wird die Nockenwelle 6, 7 in Richtung früherer Steuerzeiten relativ zur Kurbelwelle 2 verdreht. Die Volumenspeicher 31 werden durch das aus den Spätverstellkammern 25 ablaufende Druckmittel befüllt, wobei überschüssiges Druckmittel über die fünfte Druckmittelleitung 26t in das Druckmittelreservoir 28 gegen Atmosphärendruck oder das dritte Rückschlagventil 50 ausgestoßen wird. Somit herrscht sowohl in den Frühverstellkammern 24 als auch in den Spätverstellkammern 25 ein höheres Druckniveau als in den Volumenspeichern 31, wodurch die ersten Rückschlagventile 33 einen Druckmittelfluss von den Volumenspeichern 31 in die Druckkammern 24, 25 unterbinden.

In Betriebsphasen, in denen das durch das Wechselmoment in den Druckkammern 24, 25 generierte Druckniveau den von der Druckmittelpumpe 27 geförderte Betriebdruck übersteigt, sind zwei Fälle zu unterscheiden, ein unterstützendes, in Verstellrichtung wirkendes Moment und ein entgegen der Verstellrichtung wirkendes Moment.
Im Falle eines unterstützenden Moments wird die Nockenwelle 6, 7 beschleunigt und somit werden die Flügel 19 in Richtung des Frühanschlags 23a verschoben. Daraus resultieren eine Druckabsenkung in den Frühverstellkammern 24 und eine Erhöhung des Drucks in den Spätverstellkammern 25. Somit herrscht in den Spätverstellkammern 25 ein höherer Druck als in den Frühverstellkammern 24, wobei der Druck in den Frühverstellkammern 24 unter den atmosphärischen Druck abfallen kann. Druckmittel wird somit aus den Spätverstellkammern 25 über die zweite Druckmittelleitung 26b, den zweiten Arbeitsanschluss B, den Volumenspeicheranschluss V₁ und die vierte Druckmittelleitung 26v den Volumenspeichern 31 zugeführt. In den Volumenspeichern 31 herrscht auf Grund der in das Druckmittelreservoir 28 mündenden fünften Druckmittelleitung 26t atmosphärischer Druck, bzw. in Ausführungsformen, in denen ein drittes Rückschlagventil 50 in der fünften Druckmittelleitung 26t vorgesehen ist, ein durch das dritte Rückschlagventil 50 definiertes höheres Druckniveau, welches aber geringer als das Druckniveau innerhalb der Spätverstellkammern 25 ist. Auf Grund des höheren Druckniveaus in den Spätverstellkammern 25 blockieren die ersten Rückschlagventile 33, die die Volumenspeicher 31 mit den Spätverstellkammern 25 verbinden, einen Druckmittelfluss von den Volumenspeichern 31 in die Spätverstellkammern 25. Gleichzeitig gelangt Druckmittel von der Druckmittelpumpe 27 über den Zulaufanschluss P, den ersten Arbeitsanschluss A und die erste Druckmittelleitung 26a zu den Frühverstellkammern 24. Übersteigt der Druckmittelbedarf der zu befüllenden Druckkammern 24 den von der Druckmittelpumpe 27 gelieferten Volumenstrom, so fällt der Druck in den Frühverstellkammern 24 unter den in den Volumenspeichern 31 herrschenden Druck. Somit geben die ersten Rückschlagventile 33 einen Druckmittelfluss durch die ersten Druckmittelkanäle 32a von den Volumenspeichern 31 zu den Frühverstellkammern 24 frei. Da die Mündungspunkte der der Druckmittelkanäle 32a, b in die Volumenspeicher 31 in radialer Richtung einen größeren Abstand zur Drehachse der Phasenstelleinrichtung 12 aufweisen als die Mündungspunkte der fünften Druckmittelleitung 26t, ist auf Grund der in der rotierenden Vorrichtung 11 herrschenden Fliehkräfte sichergestellt, dass keine Luft in die Frühverstellkammern 24 gesaugt wird. Dabei werden während dieses Vorgangs die Volumenspeicher 31 kontinuierlich durch das aus den Spätverstellkammern 25 ablaufende Druckmittel nachbefüllt. Somit wird die Frühverstellung bei einem unterstützend wirkenden Moment im Vergleich zu konventionellen Vorrichtungen 11 durch ein in den Volumenspeichern 31 gespeichertes Druckmittelvolumen unterstützt. Gegenüber Vorrichtungen 11, bei denen das aus den Spätverstellkammer 25 austretende Druckmittel zu dem Zulaufanschluss P des Steuerventils 13 geleitet und von dort zu den Frühverstellkammern 24 gelangt, besteht der Vorteil darin, dass Leckageverluste durch das bereits in den Volumenspeichern 31 befindliche Druckmittelvolumen ausgeglichen und sogar überkompensiert werden. Somit wird die Phasenverstellgeschwindigkeit zuverlässig erhöht.

Im Falle eines gegen die Verstellrichtung wirkenden Moments wirkt auf die Nockenwelle 6, 7 ein bremsendes Moment, wodurch die die Flügel 19 in Richtung des Spätanschlags 23b gedrängt werden. Somit steigt der Druck in den Frühverstellkammern 24, wobei das Druckmittel durch das zweite Rückschlagventil 34 und die ersten Rückschlagventile 33 am Austreten aus den Frühverstellkammern 24 gehindert wird. Dadurch werden die Flügel 19 in deren Position gehalten, wodurch der Druck in den Spätverstellkammern 25 nicht sinkt und somit nicht unter den in den Volumenspeichern 31 herrschenden Druck abfällt. Somit verhindern die ersten Rückschlagventile 33 einen Druckmittelfluss von den Volumenspeichern 31 zu den Spätverstellkammern 25. Folglich tritt bei einem entgegen der Phasenverstellrichtung gerichteten Moment kein Rückdrehen der Vorrichtung 11 auf, vielmehr wird die aktuelle Phasenlage gehalten.

Wird eine Phasenverstellung in Richtung späterer Steuerzeiten angefordert, so nimmt das Steuerventil 13 die dritte Steuerstellung S3 ein. In Betriebsphasen, in denen der von der Druckmittelpumpe 27 geförderte Betriebdruck das durch das Wechselmoment in den Druckkammern 24, 25 generierte Druckniveau übersteigt, gelangt das von der Druckmittelpumpe 27 gefördertes Druckmittel über die dritte Druckmittelleitung 26p, den Zulaufanschluss P, den zweiten Arbeitsanschluss B und die zweite Druckmittelleitung 26b zu den Spätverstellkammern 25. Dadurch werden die Flügel 19 innerhalb der jeweiligen Druckmittelräume 22 entgegen der Drehrichtung 29 der Phasenstelleinrichtung 12 verschoben. Gleichzeitig wird Druckmittel aus den Frühverstellkammern 24 über die erste Druckmittelleitung 26a, den ersten Arbeitsanschluss A, den Volumenspeicheranschluss V₁ und die vierte Druckmittelleitung 26v in die Volumenspeicher 31 gedrängt. Somit nimmt das Volumen der Spätverstellkammern 25 auf Kosten der Frühverstellkammern 24 zu und die Flügel 19 werden entgegen der Drehrichtung 29 der Phasenstelleinrichtung 12 verschoben. Dadurch wird die Nockenwelle 6, 7 in Richtung späterer Steuerzeiten relativ zur Kurbelwelle 2 verdreht. Die Volumenspeicher 31 werden durch das aus den Frühverstellkammern 24 ablaufende Druckmittel befüllt, wobei überschüssiges Druckmittel über die fünfte Druckmittelleitung 26t in das Druckmittelreservoir 28 gegen Atmosphärendruck oder das dritte Rückschlagventil 50 ausgestoßen wird. Somit herrscht sowohl in den Frühverstellkammern 24 als auch in den Spätverstellkammern 25 ein höheres Druckniveau als in den Volumenspeichern 31, wodurch die ersten Rückschlagventile 33 einen Druckmittelfluss von den Volumenspeichern 31 in die Druckkammern 24, 25 unterbinden.

In Betriebsphasen, in denen das durch das Wechselmoment in den Druckkammern 24, 25 generierte Druckniveau den von der Druckmittelpumpe 27 geförderte Betriebdruck übersteigt, ist wiederum zwischen einem unterstützenden, in Verstellrichtung wirkenden Moment und einem entgegen der Verstellrichtung wirkenden Moment zu unterscheiden.
Im Falle eines unterstützenden Moments wird die Nockenwelle 6, 7 abgebremst und somit werden die Flügel 19 in Richtung des Spätanschlags 23a verschoben. Daraus resultieren eine Druckabsenkung in den Spätverstellkammern 25 und eine Erhöhung des Drucks in den Frühverstellkammern 24. Somit herrscht in den Frühverstellkammern 24 ein höherer Druck als in den Spätverstellkammern 25, wobei der Druck in den Spätverstellkammern 25 unter den atmosphärischen Druck abfallen kann. Druckmittel wird somit aus den Frühverstellkammern 24 über die erste Druckmittelleitung 26a, den ersten Arbeitsanschluss A, den Volumenspeicheranschluss V₁ und die vierte Druckmittelleitung 26v den Volumenspeichern 31 zugeführt. In den Volumenspeichern 31 herrscht auf Grund der in das Druckmittelreservoir 28 mündenden fünften Druckmittelleitung 26t atmosphärischer Druck bzw. in Ausführungsformen, in denen ein drittes Rückschlagventil 50 in der fünften Druckmittelleitung 26t vorgesehen ist, ein durch das dritte Rückschlagventil 50 definiertes höheres Druckniveau, welches aber geringer als das Druckniveau innerhalb der Spätverstellkammern 25 ist. Auf Grund des höheren Druckniveaus in den Frühverstellkammern 24 blockieren die ersten Rückschlagventile 33, die die Volumenspeicher 31 mit den Frühverstellkammern 24 verbinden, einen Druckmittelfluss von den Volumenspeichern 31 in die Frühverstellkammern 24.
Gleichzeitig gelangt Druckmittel von der Druckmittelpumpe 27 über den Zulaufanschluss P, den zweiten Arbeitsanschluss B und die zweite Druckmittelleitung 26b zu den Spätverstellkammern 25. Übersteigt der Druckmittelbedarf der zu befüllenden Druckkammern 25 den von der Druckmittelpumpe 27 gelieferten Volumenstrom, so fällt der Druck in den Spätverstellkammern 25 unter den in den Volumenspeichern 31 herrschenden Druck. Somit geben die ersten Rückschlagventile 33 einen Druckmittelfluss durch die zweiten Druckmittelkanäle 32b von den Volumenspeichern 31 zu den Spätverstellkammern 25 frei. Da die Mündungspunkte der der Druckmittelkanäle 32a, b in die Volumenspeicher 31 in radialer Richtung einen größeren Abstand zur Drehachse der Phasenstelleinrichtung 12 aufweisen als die Mündungspunkte der fünften Druckmittelleitung 26t, ist auf Grund der in der rotierenden Vorrichtung 11 herrschenden Fliehkräfte sichergestellt, dass keine Luft in die Spätverstellkammern 25 gesaugt wird. Dabei werden während dieses Vorgangs die Volumenspeicher 31 kontinuierlich durch das aus den Spätverstellkammern 25 ablaufende Druckmittel nachbefüllt.
Somit wird die Spätverstellung bei einem unterstützend wirkenden Moment im Vergleich zu konventionellen Vorrichtungen 11 durch ein in den Volumenspeichern 31 gespeichertes Druckmittelvolumen unterstützt. Gegenüber Vorrichtungen 11, bei denen das aus den Frühverstellkammer 24 austretende Druckmittel zu dem Zulaufanschluss P des Steuerventils 13 geleitet und von dort zu den Spätverstellkammern 25 gelangt, besteht der Vorteil darin, dass Leckageverluste durch das bereits in den Volumenspeichern 31 befindliche Druckmittelvolumen ausgeglichen und sogar überkompensiert werden. Somit wird die Phasenverstellgeschwindigkeit zuverlässig erhöht.

Im Falle eines gegen die Verstellrichtung wirkenden Moments wird die Nockenwelle 6, 7 beschleunigt und somit werden die Flügel 19 in Richtung des Frühanschlags 23a gedrängt. Somit steigt der Druck in den Spätverstellkammern 25, wobei das Druckmittel durch das zweite Rückschlagventil 34 und die ersten Rückschlagventile 33 am Austreten aus den Spätverstellkammern 25 gehindert wird. Dadurch wird der Flügel 19 in seiner Position gehalten, wodurch der Druck in den Frühverstellkammern 24 nicht sinkt und somit nicht unter den in den Volumenspeichern 31 herrschenden Druck abfällt. Somit verhindern die ersten Rückschlagventile 33 einen Druckmittelfluss von den Volumenspeichern 31 zu den Frühverstellkammern 24. Folglich tritt bei einem entgegen der Phasenverstellrichtung gerichteten Moment kein Rückdrehen der Vorrichtung 11 auf, vielmehr wird die aktuelle Phasenlage gehalten.

Soll die aktuelle Phasenlage gehalten werden, so nimmt das Steuerventil 13 die zweite Steuerstellung S2 ein. In dieser Steuerstellung sind die Arbeitsanschlüsse A, B geschlossen. Somit gelangt das von der Druckmittelpumpe 27 zu dem Zulaufanschluss P geförderte Druckmittel zu keinem der Arbeitsanschlüsse A, B. Ebenso gelangt kein Druckmittel aus den Druckkammern 24, 25 zu dem Volumenspeicheranschluss V₁. Beim Auftreten von Druckspitzen in den Druckkammern 24, 25, die durch das auf die Nockenwelle 6, 7 wirkende Wechselmoment hervorgerufen werden, wird ein Austritt von Druckmittel aus den Druckkammern 24, 25 durch die geschlossenen Arbeitsanschlüsse A, B verhindert. Die Flügel 19 sind somit zwischen den Druckkammern 24, 25 hydraulisch eingespannt, wodurch die aktuelle Phasenlage gehalten wird. Gleichzeitig ist sichergestellt, das der in den Druckkammern 24, 25 herrschende Druck den in den Volumenspeichern 31 vorherrschenden Druck übersteigt, wodurch ein Druckmittelfluss von den Volumenspeichern 31 über die Druckmittelkanäle 32a, b in die Druckkammern 24, 25 unterbunden wird.

Die Figuren 5 und 6 zeigen die Einzelheit Z aus Figur 2 in einer vergrößerten Ansicht, wobei das Steuerventil 13 in der ersten (Figur 5) bzw. dritten Steuerstellung S3 (Figur 6) dargestellt ist. Die erste und die zweite Druckmittelleitung 26a, b sind als axial zueinander versetzte radiale Bohrungen innerhalb des Abtriebselements 16 ausgebildet. In dieser Ausführungsform sind zwei vierte Druckmittelleitungen 26v vorgesehen, die ebenfalls als axial zueinander versetzte, radiale Bohrungen innerhalb des Abtriebselements 16 ausgebildet sind. Die erste, die zweite und die vierten Druckmittelleitungen 26a, b, v sind in Umfangsrichtung des Abtriebselements 16 zueinander versetzt angeordnet (siehe Figur 3), in den Figuren 5 und 6 aber zur besseren Erläuterung in einer Ebene dargestellt. Die erste, die zweite und die vierten Druckmittelleitungen 26a, b, v münden einerseits in die Frühverstellkammern 24 bzw. die Spätverstellkammern 25 bzw. die Volumenspeicher 31. Die anderen Enden der Druckmittelleitungen 26a, b, v münden in Radialbohrungen der Nockenwelle 6, 7, die wiederum mit dem ersten Arbeitsanschluss A bzw. dem zweiten Arbeitsanschluss B bzw. zwei Volumenspeicheranschlüssen V₁ des Steuerventils 13 kommunizieren, die an einem Ventilgehäuse 36 des Steuerventils 13 als Radialöffnungen 37 ausgebildet sind. Innerhalb des Ventilgehäuses 36 ist ein Steuerkolben 38 angeordnet, der mittels einer nicht dargestellten Stelleinheit gegen die Kraft einer Feder 39 in axialer Richtung innerhalb des einer Feder 39 in axialer Richtung innerhalb des Ventilgehäuses 36 verschoben werden kann. Dabei kann der Steuerkolben 38 in jede Position zwischen der in Figur 5 und der in Figur 6 dargestellten Position verschoben und gehalten werden.

Befindet sich das Steuerventil 13 in der ersten Steuerstellung S1 (Figur 5), so tritt über den Zulaufanschluss P Druckmittel in das Innere des Ventilgehäuses 36 und weiter in das Innere des Steuerkolbens 38 ein. Von dort gelangt das Druckmittel über eine Kolbenöffnung 40 zu dem ersten Arbeitsanschluss A. Dabei passiert das Druckmittel eine erste Steuerfläche 41, die durch die Überlappung der Kolbenöffnung 40 mit der Radialöffnung 37 des ersten Arbeitsanschlusses A definiert ist. Von dem ersten Arbeitsanschluss A gelangt das Druckmittel über die erste Druckmittelleitung 26a zu den Frühverstellkammern 24. Gleichzeitig gelangt Druckmittel aus den Spätverstellkammern 25 über die zweite Druckmittelleitung 26b zu dem zweiten Arbeitsanschluss B. Dieser steht über eine erste Ringnut 42, die an der Außenmantelfläche des Steuerkolbens 38 ausgebildet ist, mit dem Volumenspeicheranschluss V₁ in Verbindung. Auf dem Weg von dem zweiten Arbeitsanschluss B zu dem Volumenspeicheranschluss V₁ passiert das Druckmittel eine zweite Steuerfläche 43, die durch die Überlappung der Radialöffnung 37 des zweiten Arbeitsanschlusses B mit der ersten Ringnut 42 definiert ist. In der dargestellten Ausführungsform ist die zweite Steuerfläche 43 kleiner ausgeführt als die erste Steuerfläche 41 (Ablaufsteuerung). Somit ist der Abfluss aus den Spätverstellkammern 25 gegenüber dem Zufluss zu den Frühverstellkammern 24 gedrosselt, wodurch sichergestellt ist, dass die Druckkammern 24, 25 während des Betriebs der Brennkraftmaschine 1 immer vollständig befüllt sind.
Die erste Steuerstellung S1 kann durch eine Vielzahl von Stellungen des Steuerkolbens 38 relativ zu dem Ventilgehäuse 36 realisiert werden. Dabei muss der Steuerkolben 38 sich in einer Position befinden, in der Druckmittel von dem Zulaufanschluss P zu dem ersten Arbeitsanschluss A und Druckmittel von dem zweiten Arbeitsanschluss B zu dem Volumenspeicheranschluss V₁ gelangen kann. Dabei werden die erste und die zweite Steuerfläche 41, 43 und analog dazu der Druckmittelfluss zu und von den Druckkammern 24, 25 umso größer je weiter sich der Steuerkolben 38 der in der Figur 5 dargestellten Position nähert.

Befindet sich das Steuerventil 13 in der dritten Steuerstellung S3 (Figur 6), so tritt über den Zulaufanschluss P Druckmittel in das Innere des Ventilgehäuses 36 und weiter in das Innere des Steuerkolbens 38 ein. Von dort gelangt das Druckmittel über die Kolbenöffnung 40 zu dem zweiten Arbeitsanschluss B. Dabei passiert das Druckmittel eine dritte Steuerfläche 44, die durch die Überlappung der Kolbenöffnung 40 mit der Radialöffnung 37 des zweiten Arbeitsanschlusses B definiert ist. Von dem zweiten Arbeitsanschluss B gelangt das Druckmittel über die zweite Druckmittelleitung 26b zu den Spätverstellkammern 25. Gleichzeitig gelangt Druckmittel aus den Frühverstellkammern 24 über die erste Druckmittelleitung 26a zu dem ersten Arbeitsanschluss A. Dieser steht über eine zweite Ringnut 45, die an der Außenmantelfläche des Steuerkolbens 38 ausgebildet ist, mit dem Volumenspeicheranschluss V₁ in Verbindung. Auf dem Weg von dem ersten Arbeitsanschluss B zu dem Volumenspeicheranschluss V₁ passiert das Druckmittel eine vierte Steuerfläche 46, die durch die Überlappung der Radialöffnung 37 des ersten Arbeitsanschlusses A mit der zweiten Ringnut 45 definiert ist. In der dargestellten Ausführungsform ist die vierte Steuerfläche 46 kleiner ausgeführt als die dritte Steuerfläche 44 (Ablaufsteuerung). Somit ist der Abfluss aus den Frühverstellkammern 24 gegenüber dem Zufluss zu den Spätverstellkammern 25 gedrosselt, wodurch sichergestellt ist, dass die Druckkammern 24, 25 während des Betriebs der Brennkraftmaschine 1 immer vollständig befüllt sind.
Die dritte Steuerstellung S3 kann durch eine Vielzahl von Stellungen des Steuerkolbens 38 relativ zu dem Ventilgehäuse 36 realisiert werden. Dabei muss der Steuerkolben 38 sich in einer Position befinden, in der Druckmittel von dem Zulaufanschluss P zu dem zweiten Arbeitsanschluss B und Druckmittel von dem ersten Arbeitsanschluss A zu dem Volumenspeicheranschluss V₁ gelangen kann. Dabei werden die dritte und die vierte Steuerfläche 44, 46 und analog dazu der Druckmittelfluss zu und von den Druckkammern 24, 25 umso größer je weiter sich der Steuerkolben 38 der in der Figur 6 dargestellten Position nähert.

Die Figuren 7 und 8 zeigen eine zweite Ausführungsform analog der Darstellungen der Figuren 5 und 6. Diese Ausführungsform ist größtenteils identisch zu der ersten Ausführungsform, so dass im Folgenden nur auf die Unterschiede eingegangen wird. In der zweiten Ausführungsform ist nur eine vierte Druckmittelleitung 26v vorgesehen, die einerseits mit den Volumenspeichern 31 und andererseits mit dem einzigen Volumenspeicheranschluss V₁ kommuniziert. Die vierte Druckmittelleitung 26v ist in axialer Richtung zwischen der ersten und zweiten Druckmittelleitung 26a, b angeordnet.

Der Steuerkolben 38 weist zwei Kolbenöffnungen 40, 47 und eine Ringnut 42 an dessen Außenmantelfläche auf, wobei die Kolbenöffnungen 40, 47 und die Ringnut 42 in axialer Richtung zueinander beabstandet angeordnet sind. Dabei ist die Ringnut 42 zwischen den Kolbenöffnungen 40, 47 angeordnet.
Befindet sich das Steuerventil 13 in der ersten Steuerstellung S1 (Figur 7), so tritt über den Zulaufanschluss P Druckmittel in das Innere des Ventilgehäuses 36 und weiter in das Innere des Steuerkolbens 38 ein. Von dort gelangt das Druckmittel über die erste Kolbenöffnung 40 zu dem ersten Arbeitsanschluss A. Dabei passiert das Druckmittel eine erste Steuerfläche 41, die durch die Überlappung der ersten Kolbenöffnung 40 mit der Radialöffnung 37 des ersten Arbeitsanschlusses A definiert ist. Von dem ersten Arbeitsanschluss A gelangt das Druckmittel über die erste Druckmittelleitung 26a zu den Frühverstellkammern 24. Gleichzeitig gelangt Druckmittel aus den Spätverstellkammern 25 über die zweite Druckmittelleitung 26b zu dem zweiten Arbeitsanschluss B. Dieser steht über die Ringnut 42, mit dem Volumenspeicheranschluss V₁ in Verbindung. Auf dem Weg von dem zweiten Arbeitsanschluss B zu dem Volumenspeicheranschluss V₁ passiert das Druckmittel eine zweite Steuerfläche 43, die durch die Überlappung der Radialöffnung 37 des zweiten Arbeitsanschlusses B mit der Ringnut 42 definiert ist. In der dargestellten Ausführungsform ist die zweite Steuerfläche 43 kleiner ausgeführt als die erste Steuerfläche 41 (Ablaufsteuerung). Somit ist der Abfluss aus den Spätverstellkammern 25 gegenüber dem Zufluss zu den Frühverstellkammern 24 gedrosselt, wodurch sichergestellt ist, dass die Druckkammern 24, 25 während des Betriebs der Brennkraftmaschine 1 immer vollständig befüllt sind.

Befindet sich das Steuerventil 13 in der dritten Steuerstellung S3 (Figur 8), so tritt über den Zulaufanschluss P Druckmittel in das Innere des Ventilgehäuses 36 und weiter in das Innere des Steuerkolbens 38 ein. Von dort gelangt das Druckmittel über die zweite Kolbenöffnung 47 zu dem zweiten Arbeitsanschluss B. Dabei passiert das Druckmittel eine dritte Steuerfläche 44, die durch die Überlappung der zweiten Kolbenöffnung 47 mit der Radialöffnung 37 des zweiten Arbeitsanschlusses B definiert ist. Von dem zweiten Arbeitsanschluss B gelangt das Druckmittel über die zweite Druckmittelleitung 26b zu den Spätverstellkammern 25. Gleichzeitig gelangt Druckmittel aus den Frühverstellkammern 24 über die erste Druckmittelleitung 26a zu dem ersten Arbeitsanschluss A. Dieser steht über die Ringnut 42 mit dem Volumenspeicheranschluss V₁ in Verbindung. Auf dem Weg von dem ersten Arbeitsanschluss A zu dem Volumenspeicheranschluss V₁ passiert das Druckmittel eine vierte Steuerfläche 46, die durch die Überlappung der Radialöffnung 37 des ersten Arbeitsanschlusses A mit der Ringnut 42 definiert ist. In der dargestellten Ausführungsform ist die vierte Steuerfläche 46 kleiner ausgeführt als die dritte Steuerfläche 44 (Ablaufsteuerung). Somit ist der Abfluss aus den Frühverstellkammern 24 gegenüber dem Zufluss zu den Spätverstellkammern 25 gedrosselt, wodurch sichergestellt ist, dass die Druckkammern 24, 25 während des Betriebs der Brennkraftmaschine 1 immer vollständig befüllt sind.

Figur 9 zeigt eine weitere Ausführungsform einer erfindungsgemäßen Vorrichtung 11. Die dritte Ausführungsform ist in weiten Teilen identisch zu den ersten beiden Ausführungsformen ausgebildet, so dass im Folgenden nur die Abweichungen erläutert werden. Im Unterschied zu den ersten beiden Ausführungsformen weist das Steuerventil 13 zwei Volumenspeicheranschlüsse V₁, V₂ und einen zusätzlichen Ablaufanschluss T auf. Beide Volumenspeicheranschlüsse V₁, V₂ sind über jeweils eine vierte Druckmittelleitung 26v mit den Volumenspeichern 31 verbunden. Der Ablaufanschluss T ist mittels der fünften Druckmittelleitung 26t mit dem Druckmittelreservoir 28 verbunden.

Das Steuerventil 13 kann wiederum drei Steuerstellungen S1-S3 einnehmen. In der ersten Steuerstellung S1 ist der Zulaufanschluss P mit dem ersten Arbeitsanschluss A, der zweite Arbeitsanschluss B mit dem zweiten Volumenspeicheranschluss V₂ und der erste Volumenspeicheranschluss V₁ mit dem Ablaufanschluss T verbunden. In der zweiten Steuerstellung S2 besteht keine Verbindung zwischen den Arbeitsanschlüssen A, B auf der einen Seite und dem Zulaufanschluss P und den Volumenspeicheranschlüssen V₁, V₂ auf der anderen Seite. In der dritten Steuerstellung S3 ist der Zulaufanschluss P mit dem zweiten Arbeitsanschluss B, der erste Arbeitsanschluss A mit dem ersten Volumenspeicheranschluss V₁ und der zweite Volumenspeicheranschluss V₂ mit dem Ablaufanschluss T verbunden.
Die Figuren 10 und 11 zeigen das Steuerventil 13 der dritten Ausführungsform und die zugehörigen Druckmittelleitungen 26a, b, v, t.
Die erste, die zweite und die zwei vierten Druckmittelleitung 26a, b, v sind wiederum als axial zueinander versetzte, radiale Bohrungen innerhalb des Abtriebselements 16 ausgebildet. Die erste und zweite Druckmittelleitung 26a, b münden wiederum in die entsprechenden Druckkammern 24, 25 und sind mit den Arbeitsanschlüssen A, B verbunden. Die vierten Druckmittelleitungen 26v münden in die Volumenspeicher 31 und sind mit jeweils einem der Volumenspeicheranschlüsse V₁, V₂ verbunden. Die fünfte Druckmittelleitung 26t ist als Radialöffnung 37 in der Nockenwelle 6, 7 realisiert und kommuniziert mit dem Ablaufanschluss T und dem Druckmittelreservoir 28. Innerhalb des Ventilgehäuses 36 ist wiederum ein in axialer Richtung zu dem Ventilgehäuse 36 positionierbarer Steuerkolben 38 angeordnet. Der Steuerkolben 38 ist mit einer radialen Kolbenöffnung 40 versehen, die zwischen zwei an der Außenmantelfläche des Steuerkolbens 38 ausgebildeten Ringnuten 42, 45 angeordnet ist.
Befindet sich das Steuerventil 13 in der ersten Steuerstellung S1 (Figur 10), so tritt über den Zulaufanschluss P Druckmittel in das Innere des Ventilgehäuses 36 und weiter in das Innere des Steuerkolbens 38 ein. Von dort gelangt das Druckmittel über die Kolbenöffnung 40 zu dem ersten Arbeitsanschluss A. Dabei passiert das Druckmittel eine erste Steuerfläche 41, die durch die Überlappung der Kolbenöffnung 40 mit der Radialöffnung 37 des ersten Arbeitsanschlusses A definiert ist. Von dem ersten Arbeitsanschluss A gelangt das Druckmittel über die erste Druckmittelleitung 26a zu den Frühverstellkammern 24. Gleichzeitig gelangt Druckmittel aus den Spätverstellkammern 25 über die zweite Druckmittelleitung 26b zu dem zweiten Arbeitsanschluss B. Dieser steht über eine zweite Ringnut 45 mit dem zweiten Volumenspeicheranschluss V₂ in Verbindung. Auf dem Weg von dem zweiten Arbeitsanschluss B zu dem zweiten Volumenspeicheranschluss V₂ passiert das Druckmittel eine zweite Steuerfläche 43, die durch die Überlappung der Radialöffnung 37 des zweiten Arbeitsanschlusses B mit der zweiten Ringnut 45 definiert ist. Sind die Volumenspeicher 31 vollständig befüllt, gelangt Druckmittel aus den Volumenspeichern 31 über die vierte Druckmittelleitung 26v zu dem ersten Volumenspeicheranschluss V₁, der über die erste Ringnut 42 mit dem Ablaufanschluss T verbunden ist. Dabei passiert das Druckmittel eine dritte Steuerfläche 44, die durch die Überlappung der Radialöffnung 37 des ersten Volumenspeicheranschlusses V₁ mit der ersten Ringnut 42 definiert ist. In der dargestellten Ausführungsform ist die dritte Steuerfläche 44 kleiner als die zweite Steuerfläche 43 und kleiner als die erste Steuerfläche 41 ausgeführt. Somit ist der Abfluss aus den Spätverstellkammern 25 gegenüber dem Zufluss zu den Frühverstellkammern 24 gedrosselt und somit auch in dieser Ausführungsform eine Ablaufsteuerung realisiert. Gleichzeitig ist der Zulauf zu den Volumenspeichern 31 im Vergleich zu den ersten beiden Ausführungsformen entdrosselt, wodurch das Druckmittel unter höherem Druck in diese eintritt.

Befindet sich das Steuerventil 13 in der dritten Steuerstellung S3 (Figur 11), so tritt über den Zulaufanschluss P Druckmittel in das Innere des Ventilgehäuses 36 und weiter in das Innere des Steuerkolbens 38 ein. Von dort gelangt das Druckmittel über die Kolbenöffnung 40 zu dem zweiten Arbeitsanschluss B. Dabei passiert das Druckmittel eine vierte Steuerfläche 46, die durch die Überlappung der Kolbenöffnung 40 mit der Radialöffnung 37 des zweiten Arbeitsanschlusses B definiert ist. Von dem zweiten Arbeitsanschluss B gelangt das Druckmittel über die zweite Druckmittelleitung 26b zu den Spätverstellkammern 25. Gleichzeitig gelangt Druckmittel aus den Frühverstellkammern 24 über die erste Druckmittelleitung 26a zu dem ersten Arbeitsanschluss A. Dieser steht über die erste Ringnut 42 mit dem ersten Volumenspeicheranschluss V₁ in Verbindung. Dabei passiert das Druckmittel eine fünfte Steuerfläche 48, die durch die Überlappung der Radialöffnung 37 des ersten Arbeitsanschlusses A mit der ersten Ringnut 42 definiert ist. Sind die Volumenspeicher 31 vollständig befüllt, gelangt Druckmittel aus den Volumenspeichern 31 über die vierte Druckmittelleitung 26v zu dem zweiten Volumenspeicheranschluss V₂, der über die zweite Ringnut 42 mit dem Ablaufanschluss T verbunden ist. Dabei passiert das Druckmittel eine sechste Steuerfläche 49, die durch die Überlappung der Radialöffnung 37 des zweiten Volumenspeicheranschlusses V₂ mit der zweiten Ringnut 45 definiert ist. In der dargestellten Ausführungsform ist die sechste Steuerfläche 49 kleiner als die vierte Steuerfläche 46 und kleiner als die fünfte Steuerfläche 48 ausgeführt. Somit ist der Abfluss aus den Frühverstellkammern 24 gegenüber dem Zufluss zu den Spätverstellkammern 25 gedrosselt und somit auch in dieser Ausführungsform eine Ablaufsteuerung realisiert. Gleichzeitig ist der Zulauf zu den Volumenspeichern 31 im Vergleich zu den ersten beiden Ausführungsformen entdrosselt, wodurch das Druckmittel unter höherem Druck in diese eintritt.
Die Funktionsweise der dritten Ausführungsform erfolgt analog zu den ersten beiden Ausführungsformen.

Die vorgestellten Vorrichtungen 11 zeichnen sich durch deutlich erhöhte Phasenverstellgeschwindigkeiten aus. Darüber hinaus treten auf Grund der realisierten Ablaufsteuerung bei kleinen Verschiebungen des Steuerkolbens 38 keine hohen Veränderungen des Druckmittelzuflusses zu den zu befüllenden Druckkammern 24, 25 auf, wodurch die Regelung der Phasenlage erheblich erleichtert wird. Ein weiterer Vorteil ist, dass die einzustellenden Positionen des Steuerkolbens 38 relativ zu dem Ventilgehäuse 36 unabhängig davon ist, ob der von der Druckmittelpumpe 27 geförderte Volumenstrom den Druckmittelbedarf der zu befüllenden Druckkammern 24, 25 deckt oder nicht deckt. Somit wird nur eine Regelungsstrategie benötigt, die auf beide Betriebszustände der Brennkraftmaschine 1 angewendet werden kann, wodurch die Regelung der Vorrichtung 11 weiter vereinfacht wird.

### Bezugszeichen

- 1: Brennkraftmaschine
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9: Einlassgaswechselventil
- 10: Auslassgaswechselventil
- 11: Vorrichtung
- 12: Phasenstelleinrichtung
- 13: Steuerventil
- 14: Kettenrad
- 15: Antriebselement
- 16: Abtriebselement
- 17: Seitendeckel
- 18: Nabenelement
- 19: Flügel
- 20: Umfangswand
- 21: Vorsprung
- 22: Druckmittelraum
- 23: Begrenzungswand
- 23a: Frühanschlag
- 23b: Spätanschlag
- 24: Frühverstellkammer
- 25: Spätverstellkammer
- 26a: erste Druckmittelleitung
- 26b: zweite Druckmittelleitung
- 26p: dritte Druckmittelleitung
- 26v: vierte Druckmittelleitung
- 26t: fünfte Druckmittelleitung
- 27: Druckmittelpumpe
- 28: Druckmittel reservoir
- 29: Drehrichtung
- 30: Ventilfeder
- 31: Volumenspeicher
- 32a: erster Druckmittelkanal
- 32b: zweiter Druckmittelkanal
- 33: erstes Rückschlagventil
- 34: zweites Rückschlagventil
- 35: -
- 36: Ventilgehäuse
- 37: Radialöffnung
- 38: Steuerkolben
- 39: Feder
- 40: erste Kolbenöffnung
- 41: erste Steuerfläche
- 42: erste Ringnut
- 43: zweite Steuerfläche
- 44: dritte Steuerfläche
- 45: zweite Ringnut
- 46: vierte Steuerfläche
- 47: zweite Kolbenöffnung
- 48: fünfte Steuerfläche
- 49: sechste Steuerfläche
- 50: drittes Rückschlagventil

- A: erster Arbeitsanschluss
- B: zweiter Arbeitsanschluss
- P: Zulaufanschluss
- V₁, V₂: Volumenspeicheranschluss
- T: Ablaufanschluss
- S1: erste Steuerstellung
- S2: zweite Steuerstellung
- S3: dritte Steuerstellung

## Patentansprüche

1. Vorrichtung (11) zur variablen Einstellung der Steuerzeiten von Gaswechselventilen (9, 10) einer Brennkraftmaschine (1) mit
- einer hydraulischen Phasenstelleinrichtung (12) und zumindest einem Volumenspeicher (31),
- wobei die Phasenstelleinrichtung (12) in Antriebsverbindung mit einer Kurbelwelle (2) und einer Nockenwelle (6, 7) bringbar ist und zumindest eine Frühverstellkammer (24) und zumindest eine Spätverstellkammer (25) aufweist, denen über Druckmittelleitungen (26a, b, p, v) Druckmittel zugeführt bzw. aus diesen abgeführt werden kann,
- wobei durch Druckmittelzufuhr zu der Frühverstellkammer (24) bei gleichzeitigem Druckmittelabfluss von der Spätverstellkammer (25) eine Phasenlage der Nockenwelle (6, 7) relativ zur Kurbelwelle (2) in Richtung früher Steuerzeiten verstellt werden kann,
- wobei durch Druckmittelzufuhr zu der Spätverstellkammer (25) bei gleichzeitigem Druckmittelabfluss von der Frühverstellkammer (24) eine Phasenlage der Nockenwelle (6, 7) relativ zur Kurbelwelle (2) in Richtung später Steuerzeiten verstellt werden kann,
- wobei dem oder den Volumenspeichern (31) während des Betriebs der Brennkraftmaschine (1) Druckmittel zugeführt werden kann,
- **dadurch gekennzeichnet, dass** zusätzlich zumindest zwei Druckmittelkanäle (32a, b) vorgesehen sind, wobei der erste Druckmittelkanal (32a) einerseits in einen der Volumenspeicher (31) mündet und andererseits mit der Frühverstellkammer (24) kommuniziert, wobei der zweite Druckmittelkanal (32b) einerseits in einen der Volumenspeicher (31) mündet und andererseits mit der Spätverstellkammer (25) kommuniziert und wobei jedem der Druckmittelkanäle (32a, b) ein Rückschlagventil (33) zugeordnet ist, das einen Druckmittelfluss von der jeweiligen Druckkammer (24, 25) zu dem Volumenspeicher (31) unterbindet und einen umgekehrten Druckmittelfluss zulassen kann.

2. Vorrichtung (11) nach Anspruch 1, **dadurch gekennzeichnet, dass** der Volumenspeicher (31) innerhalb der Phasenstelleinrichtung (12) angeordnet ist.

3. Vorrichtung (11) nach Anspruch 1, **dadurch gekennzeichnet, dass** der Volumenspeicher (31) über eine oder mehrere Druckmittelleitungen (26v, t) mit einem Druckmittelreservoir (28) der Brennkraftmaschine (1) kommuniziert oder verbindbar ist.

4. Vorrichtung (11) nach Anspruch 2, **dadurch gekennzeichnet, dass** der Volumenspeicher (31) über eine oder mehrere Druckmittelleitungen (26v, t) mit einem Druckmittelreservoir (28) verbindbar ist, wobei der Mündungsbereich der Druckmittelkanäle (32a, b) in den Volumenspeicher (31) mit größerem Abstand zur Drehachse der Phasenstelleinrichtung (12) angeordnet ist, als der Mündungsbereich der Druckmittelleitungen (26v, t) in den Volumenspeicher (31).

5. Vorrichtung (11) nach einem der Ansprüche 3 oder 4, **dadurch gekennzeichnet, dass** der oder den Druckmittelleitungen (26v, t), die den Volumenspeicher (31) mit dem Druckmittelreservoir verbinden, ein Rückschlagventil (50) zugeordnet ist, das einen Druckmittelfluss von dem Druckmittelreservoir (28) zu dem Volumenspeicher (31) unterbindet und einen umgekehrten Druckmittelfluss zulassen kann.

6. Vorrichtung (11) nach Anspruch 1, **dadurch gekennzeichnet, dass** dem Volumenspeicher (31) Druckmittel aus den Druckkammern (24, 25) zugeführt wird.

7. Vorrichtung (11) nach Anspruch 1, **dadurch gekennzeichnet, dass** dem Volumenspeicher (31) Druckmittel direkt von der Druckmittelpumpe (27) zugeführt wird.

8. Vorrichtung (11) nach Anspruch 1, **dadurch gekennzeichnet, dass** die Vorrichtung (11) ein Steuerventil (13) aufweist, mittels dem die Druckmittelzufuhr von einer Druckmittelpumpe (27) zu den Druckkammern (24, 25) und die Druckmittelabfuhr aus den Druckkammern (24, 25) gesteuert werden kann.

9. Vorrichtung (11) nach Anspruch 8, **dadurch gekennzeichnet, dass** das Steuerventil einen Zulaufanschluss (P), einen ersten und einen zweiten Arbeitsanschluss (A) und zumindest einen ersten Volumenspeicheranschluss (V₁) aufweist,
- wobei eine erste Druckmittelleitung (26a) vorgesehen ist, die einerseits mit dem ersten Arbeitsanschluss (A) kommuniziert und andererseits in die Frühverstellkammer (24) mündet,
- wobei eine zweite Druckmittelleitung (26b) vorgesehen ist, die einerseits mit dem zweiten Arbeitsanschluss (B) kommuniziert und andererseits in die Spätverstellkammer (25) mündet,
- wobei eine dritte Druckmittelleitung (26p) vorgesehen ist, die einerseits mit dem Zulaufanschluss (P) und andererseits mit einer Druckmittelpumpe (27) kommuniziert,
- wobei zumindest eine vierte Druckmittelleitung (26v) vorgesehen ist, die einerseits mit dem Volumenspeicheranschluss (V₁) kommuniziert und andererseits in den Volumenspeicher (31) mündet und
- wobei mittels des Steuerventils (13) eine Verbindung zwischen dem Zulaufanschluss (P) und dem ersten bzw. dem zweiten Arbeitsanschluss (A, B) und eine Verbindung zwischen dem Volumenspeicheranschluss (V₁) und dem anderen Arbeitsanschluss (A, B) hergestellt werden kann.

10. Vorrichtung (11) nach Anspruch 8, **dadurch gekennzeichnet, dass**
das Steuerventil einen Zulaufanschluss (P), einen ersten und einen zweiten Arbeitsanschluss (A), zwei Volumenspeicheranschlüsse (V₁, V₂) und einen Ablaufanschluss (T) aufweist,
- wobei eine erste Druckmittelleitung (26a) vorgesehen ist, die einerseits mit dem ersten Arbeitsanschluss (A) kommuniziert und andererseits in die Frühverstellkammer (24) mündet,
- wobei eine zweite Druckmittelleitung (26b) vorgesehen ist, die einerseits mit dem zweiten Arbeitsanschluss (B) kommuniziert und andererseits in die Spätverstellkammer (25) mündet,
- wobei eine dritte Druckmittelleitung (26p) vorgesehen ist, die einerseits mit dem Zulaufanschluss (P) und andererseits mit einer Druckmittelpumpe (27) kommuniziert,
- wobei zwei vierte Druckmittelleitungen (26v) vorgesehen sind, die einerseits in den Volumenspeicher (31) münden und andererseits mit jeweils einem der Volumenspeicheranschlüsse (V₁,V₂) kommunizieren,
- wobei eine fünfte Druckmittelleitung (26t) vorgesehen, die einerseits mit dem Ablaufanschluss (T) und andererseits mit einem Druckmittelreservoir (28) kommuniziert,
- wobei mittels des Steuerventils (13) eine Verbindung zwischen dem Zulaufanschluss (P) und dem ersten bzw. dem zweiten Arbeitsanschluss (A, B), eine Verbindung zwischen einem der Volumenspeicheranschlüsse (V₁, V₂) und dem anderen Arbeitsanschluss (A, B) und eine Verbindung zwischen dem anderen Volumenspeicheranschluss (V₁, V₂) und dem Ablaufanschluss (T) hergestellt werden kann.

## Claims

1. Device (11) for variably adjusting the timing of gas exchange valves (9, 10) of an internal combustion engine (1) having
- a hydraulic phase adjustment unit (12) and at least one volume accumulator (31),
- wherein the phase adjustment unit (12) can be brought into drive connection with a crankshaft (2) and a camshaft (6, 7) and has at least one advance chamber (24) and at least one retardation chamber (25), which can be supplied with pressure medium or from which pressure medium can be discharged via pressure medium lines (26a, b, p, v),
- wherein a phase position of the camshaft (6, 7) relative to the crankshaft (2) can be adjusted in the direction of early timing by supplying pressure medium to the advance chamber (24) while simultaneously allowing pressure medium to flow out of the retardation chamber (25),
- wherein a phase position of the camshaft (6, 7) relative to the crankshaft (2) can be adjusted in the direction of late timing by supplying pressure medium to the retardation chamber (25) while simultaneously allowing pressure medium to flow out of the advance chamber (24),
- wherein pressure medium can be supplied to the volume accumulator or accumulators (31) during the operation of the internal combustion engine (1),
- **characterized in that** at least two pressure medium channels (32a, b) are provided in addition, wherein the first pressure medium channel (32a) opens into one of the volume accumulators (31), on the one hand, and communicates with the advance chamber (24), on the other hand, wherein the second pressure medium channel (32b) opens into one of the volume accumulators (31), on the one hand, and communicates with the retardation chamber (25), on the other hand, and wherein each of the pressure medium channels (32a, b) is assigned a check valve (33), which prevents a pressure medium flow from the respective pressure chamber (24, 25) to the volume accumulator (31) and can permit a pressure medium flow in the opposite direction.

2. Device (11) according to Claim 1, **characterized in that** the volume accumulator (31) is arranged within the phase adjustment unit (12).

3. Device (11) according to Claim 1, **characterized in that** the volume accumulator (31) communicates or can be connected to a pressure medium reservoir (28) of the internal combustion engine (1) via one or more pressure medium lines (26v, t).

4. Device (11) according to Claim 2, **characterized in that** the volume accumulator (31) can be connected to a pressure medium reservoir (28) via one or more pressure medium lines (26v, t), wherein the outlet area of the pressure medium channels (32a, b) into the volume accumulator (31) is arranged at a greater distance from the axis of rotation of the phase adjustment unit (12) than the outlet area of the pressure medium lines (26v, t) into the volume accumulator (31).

5. Device (11) according to either of Claims 3 or 4, **characterized in that** the pressure medium line or lines (26v, t) which connect the volume accumulator (31) to the pressure medium reservoir is/are assigned a check valve (50), which prevents a pressure medium flow from the pressure medium reservoir (28) to the volume accumulator (31) and can permit a pressure medium flow in the opposite direction.

6. Device (11) according to Claim 1, **characterized in that** the volume accumulator (31) is fed with pressure medium from the pressure chambers (24, 25).

7. Device (11) according to Claim 1, **characterized in that** the volume accumulator (31) is fed with pressure medium directly from the pressure medium pump (27).

8. Device (11) according to Claim 1, **characterized in that** the device (11) has a control valve (13), by means of which the pressure medium supply from a pressure medium pump (27) to the pressure chambers (24, 25) and the pressure medium discharge from the pressure chambers (24, 25) can be controlled.

9. Device (11) according to Claim 8, **characterized in that** the control valve has an inlet port (P), a first and a second working port (A, B) and at least one first volume accumulator port (V₁),
- wherein a first pressure medium line (26a) is provided, which communicates with the first working port (A), on the one hand, and opens into the advance chamber (24), on the other hand,
- wherein a second pressure medium line (26b) is provided, which communicates with the second working port (B), on the one hand, and opens into the retardation chamber (25), on the other hand,
- wherein a third pressure medium line (26p) is provided, which communicates with the inlet port (P), on the one hand, and communicates with a pressure medium pump (27), on the other hand,
- wherein at least one fourth pressure medium line (26v) is provided, which communicates with the volume accumulator port (V₁), on the one hand, and opens into the volume accumulator (31), on the other hand, and
- wherein a connection between the inlet port (P) and the first or second working port (A, B) and a connection between the volume accumulator port (V₁) and the other working port (A, B) can be established by means of the control valve (13).

10. Device (11) according to Claim 8, **characterized in that**
- the control valve has an inlet port (P), a first and a second working port (A, B), two volume accumulator ports (V₁, V₂) and a drain port (T),
- wherein a first pressure medium line (26a) is provided, which communicates with the first working port (A), on the one hand, and opens into the advance chamber (24), on the other hand,
- wherein a second pressure medium line (26b) is provided, which communicates with the second working port (B), on the one hand, and opens into the retardation chamber (25), on the other hand,
- wherein a third pressure medium line (26p) is provided, which communicates with the inlet port (P), on the one hand, and with a pressure medium pump (27), on the other hand,
- wherein two fourth pressure medium lines (26v) are provided, which open into the volume accumulator (31), on the one hand, and each communicate with one of the volume accumulator ports (V₁, V₂), on the other hand,
- wherein a fifth pressure medium line (26t) is provided, which communicates with the drain port (T), on the one hand, and with a pressure medium reservoir (28), on the other hand,
- wherein a connection between the inlet port (P) and the first or second working port (A, B), a connection between one of the volume accumulator ports (V₁, V₂) and the other working port (A, B) and a connection between the other volume accumulator port (V₁, V₂) and the drain port (T) can be established by means of the control valve (13).

## Revendications

1. Dispositif (11) pour l'ajustement variable des temps de commande de soupapes d'échange de gaz (9, 10) d'un moteur à combustion interne (1), comprenant
- un déphaseur hydraulique (12) et au moins un accumulateur de volume (31),
- le déphaseur (12) pouvant être amené en liaison d'entraînement avec un vilebrequin (2) et un arbre à cames (6, 7) et présentant au moins une chambre de réglage en avance (24) et au moins une chambre de réglage en retard (25), auxquelles du fluide sous pression peut être acheminé ou desquelles du fluide sous pression peut être évacué par le biais de conduites de fluide sous pression (26a, b, p, v),
- une position de phase de l'arbre à cames (6, 7) par rapport au vilebrequin (2) pouvant être déplacée dans la direction de temps de commande en avance par apport de fluide sous pression à la chambre de réglage en avance (24) avec évacuation simultanée de fluide sous pression de la chambre de réglage en retard (25),
- une position de phase de l'arbre à cames (6, 7) par rapport au vilebrequin (2) pouvant être déplacée dans la direction de temps de commande en retard par apport de fluide sous pression à la chambre de réglage en retard (25) avec évacuation simultanée de fluide sous pression de la chambre de réglage en avance (24),
- du fluide sous pression pouvant être acheminé au ou aux accumulateurs de volume (31) pendant le fonctionnement du moteur à combustion interne (1),
- **caractérisé en ce qu'en** outre au moins deux canaux de fluide sous pression (32a, b) sont prévus, le premier canal de fluide sous pression (32a) débouchant d'une part dans l'un des accumulateurs de volume (31) et d'autre part communiquant avec la chambre de réglage en avance (24), le deuxième canal de fluide sous pression (32b) débouchant d'une part dans l'un des accumulateurs de volume (31) et d'autre part communiquant avec la chambre de réglage en retard (25) et un clapet antiretour (33) étant associé à chacun des canaux de fluide sous pression (32a, b), lequel clapet antiretour interrompt un flux de fluide sous pression de la chambre de pression respective (24, 25) à l'accumulateur de volume (31) et peut autoriser un flux de fluide sous pression en sens inverse.

2. Dispositif (11) selon la revendication 1, **caractérisé en ce que** l'accumulateur de volume (31) est disposé à l'intérieur du déphaseur (12).

3. Dispositif (11) selon la revendication 1, **caractérisé en ce que** l'accumulateur de volume (31) communique avec ou peut être connecté à un réservoir de fluide sous pression (28) du moteur à combustion interne (1) par le biais d'une ou plusieurs conduites de fluide sous pression (26v, t).

4. Dispositif (11) selon la revendication 2, **caractérisé en ce que** l'accumulateur de volume (31) peut être connecté à un réservoir de fluide sous pression (28) par le biais d'une ou plusieurs conduites de fluide sous pression (26v, t), la région d'embouchure des canaux de fluide sous pression (32a, b) dans l'accumulateur de volume (31) étant disposée à plus grande distance de l'axe de rotation du déphaseur (12) que la région d'embouchure des conduites de fluide sous pression (26v, t) dans l'accumulateur de volume (31).

5. Dispositif (11) selon l'une quelconque des revendications 3 ou 4, **caractérisé en ce qu'un** clapet antiretour (50) est associé à la ou aux conduites de fluide sous pression (26v, t) qui relient l'accumulateur de volume (31) au réservoir de fluide sous pression, lequel clapet antiretour interrompt un flux de fluide sous pression du réservoir de fluide sous pression (28) à l'accumulateur de volume (31) et peut autoriser un flux de fluide sous pression dans le sens inversé.

6. Dispositif (11) selon la revendication 1, **caractérisé en ce que** du fluide sous pression sortant des chambres de pression (24, 25) est acheminé à l'accumulateur de volume (31).

7. Dispositif (11) selon la revendication 1, **caractérisé en ce que** du fluide sous pression est acheminé directement depuis la pompe de fluide sous pression (27) à l'accumulateur de volume (31).

8. Dispositif (11) selon la revendication 1, **caractérisé en ce que** le dispositif (11) présente une soupape de commande (13) au moyen de laquelle l'apport de fluide sous pression depuis une pompe de fluide sous pression (27) jusqu'aux chambres de pression (24, 25) et l'évacuation de fluide sous pression hors des chambres de pression (24, 25) peuvent être commandés.

9. Dispositif (11) selon la revendication 8, **caractérisé en ce que** la soupape de commande présente un raccord d'amenée (P), un premier et un deuxième raccord de travail (A, B), et au moins un premier raccord d'accumulateur de volume (V₁),
- une première conduite de fluide sous pression (26a) étant prévue, laquelle communique d'une part avec le premier raccord de travail (A) et débouche d'autre part dans la chambre de réglage en avance (24),
- une deuxième conduite de fluide sous pression (26b) étant prévue, laquelle communique d'une part avec le deuxième raccord de travail (B) et débouche d'autre part dans la chambre de réglage en retard (25),
- une troisième conduite de fluide sous pression (26p) étant prévue, laquelle communique d'une part avec le raccord d'amenée (P) et communique d'autre part avec une pompe de fluide sous pression (27),
- au moins une quatrième conduite de fluide sous pression (26v) étant prévue, laquelle communique d'une part avec le raccord d'accumulateur de volume (V₁) et débouche d'autre part dans l'accumulateur de volume (31) et
- une connexion entre le raccord d'amenée (P) et le premier ou le deuxième raccord de travail (A, B), et une connexion entre le raccord d'accumulateur de volume (V₁) et l'autre raccord de travail (A, B) pouvant être établies au moyen de la soupape de commande (13).

10. Dispositif (11) selon la revendication 8, **caractérisé en ce que**
- la soupape de commande présente un raccord d'amenée (P), un premier et un deuxième raccord de travail (A, B), deux raccords d'accumulateur de volume (V₁, V₂) et un raccord de sortie (T),
- une première conduite de fluide sous pression (26a) étant prévue, laquelle communique d'une part avec le premier raccord de travail (A) et débouche d'autre part dans la chambre de réglage en avance (24),
- une deuxième conduite de fluide sous pression (26b) étant prévue, laquelle communique d'une part avec le deuxième raccord de travail (B) et débouche d'autre part dans la chambre de réglage en retard (25),
- une troisième conduite de fluide sous pression (26p) étant prévue, laquelle communique d'une part avec le raccord d'amenée (P) et communique d'autre part avec une pompe de fluide sous pression (27),
- deux quatrièmes conduites de fluide sous pression (26v) étant prévues, lesquelles débouchent d'une part dans l'accumulateur de volume (31) et communiquent d'autre part avec l'un respectif des raccords d'accumulateur de volume (V₁, V₂),
- une cinquième conduite de fluide sous pression (26t) étant prévue, laquelle communique d'une part avec le raccord de sortie (T) et d'autre part avec un réservoir de fluide sous pression (28).
- une connexion entre le raccord d'amenée (P) et le premier ou le deuxième raccord de travail (A, B), et une connexion entre l'un des raccords d'accumulateur de volume (V₁, V₂) et l'autre raccord de travail (A, B) et une connexion entre l'autre raccord d'accumulateur de volume (V₁, V₂) et le raccord de sortie (T) pouvant être établies au moyen de la soupape de commande (13) .
